# DEMANDE DE BREVET EUROPEEN

(11) **EP 2 138 066 A1**
(43) Date de publication de la demande: **30.12.2009**
(21) Numéro de dépôt: 08158876.6
(22) Date de dépôt: 24.06.2008
(51) Int. Cl.: A45D 34/04

(54) **Dispositif de massage et de délivrance d'un produit notamment cosmétique**

(71) Demandeur: Figie Luxembourg S.A., 1637 Luxembourg (LU)
(72) Inventeur: Gieux, Gérard, 1180, Uccle (BE)
(74) Mandataire: Colas, Jean-Pierre

(57) **Abrégé**

L'invention concerne un dispositif de délivrance d'un produit comportant un réservoir (1) pour un produit, sur lequel est montée une tête d'application (3) et un capuchon (5) de protection amovible coiffant ladite tête (3), ledit capuchon (5) comprenant une jupe latérale (7) venant sensiblement au droit des parois dudit réservoir (1) quand le capuchon (5) coiffe la tête d'application et présentant à son extrémité libre des moyens de fixation sur ledit réservoir. Le dispositif selon l'invention est remarquable en ce que ladite tête d'application (3) comporte au moins une partie active (11), fixée sur un support, orientée suivant une direction inclinée par rapport à l'axe du réservoir, et dont les dimensions sont telles qu'elle est accueillie entièrement dans ledit capuchon quand ce dernier est fixé sur le réservoir.

## Description

La présente invention se rapporte à un dispositif du type destiné à la délivrance d'un produit, notamment cosmétique, comportant un réservoir pour ledit produit, une tête d'application montée sur le réservoir et un capuchon de protection amovible apte, en position de fermeture, à coiffer ladite tête, sensiblement dans le prolongement des parois dudit réservoir.

Un tel dispositif est notamment décrit dans la demande de brevet français FR 2 896 963.

A l'origine de l'invention, la demanderesse a souhaité équiper un tel dispositif d'une tête d'application de produit exerçant également une fonction de massage, afin notamment de favoriser la pénétration du produit dans la peau, par exemple en activant la micro circulation du sang ponctuellement.

On connaît du document EP-0 779 044 un dispositif de massage et de délivrance de produit, dont la tête d'application comporte un rouleau rotatif présentant des bossages. Un tel dispositif d'application présente l'inconvénient de comporter une surface active (permettant le massage) limitée. Par ailleurs, un tel dispositif n'autorise qu'un mouvement de va et vient pour réaliser le massage.

L'invention vise à fournir une tête d'application offrant une zone de massage la plus large possible et autorisant des mouvements de massage dans toutes les directions.

Cet objectif est atteint avec un dispositif du type précité, remarquable en ce que ladite tête d'application comporte une partie active ayant en plan un encombrement au moins égal à la section transversale interne du capuchon, et un support auquel est fixée ladite partie active et qui est orienté par rapport à l'axe du réservoir suivant au moins une direction telle que ladite partie active et ledit support sont accueillis entièrement dans le capuchon en position de fermeture.

Le fait que la partie active a en plan un encombrement au moins égal à la section transversale du capuchon signifie que le contour, vu en plan, de la partie active n'est pas inscriptible dans la section transversale du capuchon mais pas nécessairement que, vu en plan, sa surface est supérieure à cette section transversale.

Ainsi réalisé, le dispositif selon l'invention permet de disposer d'une tête d'application dont la partie active présente une surface plus grande que celle qui aurait été offerte par une partie active dont l'axe serait confondu avec l'axe du réservoir. De plus, la partie active étant fixée sur un support, elle autorise une utilisation dans toutes les directions, contrairement à une tête montée rotative par rapport au support comme dans le document EP 0779044 où le rouleau autorise un massage que suivant une direction. Par ailleurs, une tête d'application selon l'invention est entièrement protégée par le capuchon qui se fixe sur le réservoir quand le dispositif n'est pas utilisé, ce qui garantit la qualité du dispositif en matière d'hygiène et de solidité. Enfin, une tête d'application selon l'invention permet d'utiliser les réservoirs et les capuchons des dispositifs existants, ce qui limite les coûts de fabrication du dispositif selon l'invention.

L'invention peut également comporter les caractéristiques suivantes, prises séparément ou en combinaison :
- la partie active de la tête est orientée suivant un plan parallèle à une droite passant par deux points du réservoir et appartenant au même plan de section, lesdits deux points étant ceux qui sont les plus éloignés l'un de l'autre parmi tous les points du réservoir appartenant au même plan de section,
- la partie active est orientée suivant un angle compris entre sensiblement 5° et 90° par rapport à l'axe du réservoir,
- la tête d'application comporte des moyens d'ouverture et de fermeture d'un passage d'amené du produit du réservoir vers la partie active,
- la partie active est montée amovible sur le support de la tête d'application,
- la partie active présente une forme à symétrie de révolution autour de son axe,
- la partie active comporte une mousse,
- la partie active comporte des moyens de recueil et de concentration du produit délivré à appliquer,
- les moyens de recueil et de concentration comportent au moins une cavité ménagée dans la paroi de la partie active de la tête d'application,
- la partie active comporte des moyens de massage,
- les moyens de massage comportent des doigts souples orientés suivant une direction sensiblement perpendiculaire à la surface de la partie active de la tête d'application,
- les moyens de massage comportent des pétales souples disposés suivant des cercles concentriques autour d'une ouverture de délivrance du produit, ménagée dans la partie active de la tête d'application,
- le support de la partie active de la tête d'application est monté pivotant sur une base de fixation de la tête sur le réservoir,
- le support de la partie active est monté pivotant autour d'un axe sensiblement perpendiculaire à l'axe du réservoir et la partie active est orientable suivant une direction dont l'angle varie sensiblement entre 20° et 330° autour dudit axe.

L'invention sera davantage comprise à la lumière de la description de modes de réalisations qui vont maintenant être présentés en faisant référence aux figures annexées parmi lesquelles :
- la figure 1 est une vue de face d'un dispositif selon l'invention conforme à un premier mode de réalisation,
- la figure 2A est une vue de côté et partiellement éclatée du dispositif montré en figure 1,
- la figure 2B est une vue de dessus et partiellement éclatée du dispositif montré en figure 2A,
- la figure 3A est une vue de côté et partiellement éclatée d'un dispositif selon l'invention conforme à un second mode de réalisation,
- la figure 3B est une vue de dessus et partiellement éclatée du dispositif montré en figure 3A,
- la figure 4 est une vue en perspective du dispositif montré en figure 1, équipé d'un capuchon,
- la figure 5 est une vue de face partielle d'un dispositif selon l'invention conforme à un troisième mode de réalisation,
- la figure 6 est une vue partielle de dessus du dispositif montré en figure 5,
- la figure 7 est une vue partielle en perspective du dispositif montré en figure 5,
- la figure 8 est une vue partielle en élévation latérale du dispositif montré en figure 5,
- la figure 9 est une vue en perspective d'un dispositif selon l'invention conforme à un quatrième mode de réalisation,
- la figure 10 est une vue de face partielle du dispositif illustré en figure 9,
- la figure 11 est une vue en perspective d'un dispositif selon l'invention conforme à un cinquième mode de réalisation,
- la figure 12 est une vue en perspective d'un dispositif selon l'invention conforme à un sixième mode de réalisation,
- la figure 13 est une vue de profil d'une tête d'application selon un septième mode de réalisation, dont la partie active est démontée d'une base permettant sa fixation sur un réservoir,
- la figure 14 est une vue de côté de la tête d'application illustrée en figure 13, avec la partie active montée pivotante sur la base, la partie active étant montrée suivant une première position,
- la figure 15 est une vue de côté de la de la tête d'application illustrée en figure 13, avec la partie active montée pivotante sur la base, la partie active étant montrée suivant une seconde position,
- et la figure 16 est une vue de côté de la tête d'application illustrée en figure 13, avec la partie active montée pivotante sur la base, la partie active étant montrée suivant une troisième position.

Les dispositifs selon l'invention représentés sur les figures 1 à 4 sont destinés, par exemple, à l'application d'un produit cosmétique moussant sur la peau. Il devra être compris que cette application particulière n'est nullement limitative pour le dispositif selon l'invention, que des dispositifs tels que ceux décrits sur les figures 1 à 4 pourraient également être destinés à d'autres applications, comme par exemple l'application d'un produit solaire, d'une crème, d'un fond de teint, fluide ou se présentant sous forme de poudre, de gel fluide ou de talcs, ou d'un quelconque autre produit susceptible d'être appliqué sur la peau.

Le dispositif représenté sur la figure 1 comporte un réservoir 1 pour un produit cosmétique, et une tête d'application 3.

Le réservoir 1 est un tube réalisé en matériau plastique souple. Il est rempli par le fond et il est ensuite fermé par pincement 2 de l'extrémité du tube de manière en soi connue par l'homme du métier.

Comme on peut le voir sur la figure 1, le pincement 2 (montré en traits pointillés) est réalisé suivant un axe de pincement Pi qui est sensiblement perpendiculaire à l'axe du réservoir Z illustré en figure 2A.

Sur les figures 2A et 3A, les traits pointillés illustrent la forme que prend le réservoir quand son extrémité présente le pincement 2 permettant de le fermer de manière étanche une fois rempli.

Le dispositif comporte également un capuchon de protection 5, montré notamment en figure 4, amovible et coiffant la tête d'application 3.

Le capuchon 5 comprend une jupe latérale 7 venant sensiblement au droit des parois du réservoir 1 quand le capuchon 5 coiffe la tête d'application 3.

De manière connue pour l'homme du métier, le capuchon 5 comporte une paroi sommitale dont le bord est solidaire de l'une des extrémités de la jupe latérale 7, l'autre extrémité de la jupe latérale, c'est-à-dire l'extrémité libre , présentant des moyens de fixation sur le réservoir 4.

La tête d'application 3 comporte une base 9 qui est fixée sur l'extrémité du réservoir 1, et qui comporte des moyens d'ouverture et de fermeture d'un passage d'amené du produit du réservoir 1 vers une partie active 11 de la tête (partie qui est utilisée pour appliquer le produit et pour masser). Une telle base 9 est notamment décrite dans la demande de brevet FR 2 896 963.

La partie active 11 de la tête d'application est fixe par rapport au réservoir. Pour ce faire, la tête d'application comporte un pied 13 qui est relié à la base 9 et qui est traversé par le passage d'amené du produit (non représenté sur les figures).

L'extrémité du pied 13 opposée à la base forme sensiblement un méplat 15 formant support pour la partie active et orienté suivant une direction D formant un angle β compris sensiblement entre 5° et 90° avec l'axe Z du réservoir. Dans le cadre de cet exemple de réalisation, la direction D forme un angle sensiblement de 45° avec l'axe Z du réservoir.

De plus, la partie active 11 est orientée suivant un plan P qui est sensiblement parallèle à l'axe de pincement Pi. Le plan P est également parallèle à une droite passant par deux points du réservoir appartenant à la même section, les deux points étant les plus éloignés. Dans le cadre de cet exemple de réalisation, le réservoir est de section ovale, et les deux points correspondent aux extrémités du plus grand axe de la section ovale. De cette manière, la partie active présente une surface d'application d'un produit qui peut être sensiblement aussi large que la partie la plus large du réservoir 1, située au voisinage de la partie où est fixée la tête d'application.

La partie active 11 de la tête d'application se fixe sur le méplat 15, de sorte qu'elle est elle-même orientée suivant une direction D qui est inclinée par rapport à l'axe Z du réservoir.

De plus l'inclinaison est suffisante pour que la partie active 11 soit accueillie dans le capuchon qui se fixe sur le réservoir 1.

A cet effet, la partie active 11 présente également des dimensions telles que son bord ne bute pas contre les parois internes du capuchon 5, pour faciliter son insertion notamment (voir notamment l'exemple de réalisation montré en figure 8).

Le méplat 15 présente un contour circulaire 17 sur lequel est fixée la partie active 11. Il présente également une ouverture 19 dans laquelle débouche le passage d'amenée du produit qui est ménagé dans la tête d'application.

La partie active comporte un disque de mousse 21, dont les bords sont fixés par collage ou par pincement, par serrage, par soudage (chaleur, ultra-sons, haute fréquence) ou par retenue au moyen de griffes dans une bague 23.

Il devra toutefois être entendu que la mousse pourrait être fixée par tout moyen équivalent ou toute autre moyen de fixation comme par exemple des moyens à crochets et boucles connus sous le nom VELCRO®.

La bague 23 est fixée sur le contour 17 du méplat 15 par encliquetage.

Suivant ce mode de réalisation, représenté sur les figures 1, 2A, 2B et 4, le dispositif est utilisé pour appliquer un produit cosmétique sur une peau, par exemple pour la nettoyer, l'hydrater ou la maquiller. Le produit est délivré dans la tête d'application en exerçant une pression sur le réservoir, et s'écoule sur la mousse 21 en traversant l'ouverture 19.

Une variante de réalisation est montrée en figures 3A et 3B.

La mousse 21 n'est pas fixée par collage sur le bord d'une bague 23, mais maintenue sur le méplat 15 par un anneau amovible 25 fixé sur le contour 17 du méplat par clipsage au moyen de protubérances 27 internes à l'anneau et déformables (figure 3B), ou tout ergot que l'homme du métier sait réaliser. Il devra être entendu que le clipsage pourrait être remplacé par tout autre moyen de maintien permettant de maintenir la mousse 21.

Suivant un tel mode de réalisation, la partie active est ainsi amovible, ce qui permet de pouvoir changer la mousse 21 quand elle est usée, par exemple.

La mousse 21 est un simple disque de mousse, de sorte qu'elle est peu cher à fabriquer (moins cher à tout le moins que des mousses préformées).

La mousse 21 peut être réalisée par exemple en polyuréthane flockée, en coton, en tissu polyamide, en matériau réalisé à base de latex « NBR » ou « SBR » (respectivement « Nitril Butadien Rubber » et «Styren Butadien Rubber »), ou tout autre matériau poreux susceptible d'être traversé par un fluide ou une poudre.

Dans ce dessein, la partie active a été réalisée ronde, donc à symétrie de révolution, de façon à faciliter le changement de la mousse par l'utilisateur qui n'a pas à se soucier d'orienter la mousse suivant une certaine direction.

Il va maintenant être fait référence aux figures 5 à 8 montrant un dispositif selon l'invention conforme à un troisième mode de réalisation.

Suivant ce dernier, le dispositif est destiné à l'application d'un produit cosmétique.

Le dispositif comporte un réservoir 1, une base 9 et un pied 13 pour une tête d'application 29 et un capuchon 5 qui sont identiques à ceux des deux dispositifs précédemment décrits.

La tête d'application 29 présente une partie active qui se présente sous la forme d'une lentille bombée.

La tête d'application 29 peut être réalisée en une seule pièce ou en plusieurs pièces assemblables. Dans le cadre du mode de réalisation présenté, elle est réalisée en une seule pièce. Elle peut être réalisée par exemple en polypropylène, en polyamide, en polyoxyméthylène, en polyvinylchlorure, en polyéthylène téréphtalate, ou tout autre matériau suffisamment rigide pour supporter une pression exercée lors de l'application d'un produit sur la peau avec la tête d'application 27, sans toutefois être altéré au contact du produit à appliquer.

La lentille comporte une ouverture 30 permettant la délivrance du produit cosmétique. L'ouverture 30 est réalisée sensiblement excentrée.

La lentille courbe comporte des moyens pour recueillir et concentrer la crème qui est délivrée par la tête d'application dans des zones ponctuelles.

Ces moyens permettent notamment de « récupérer » la crème non absorbée par la peau, qui tendrait à s'échapper vers les bords de la lentille pendant l'application quand la lentille est appuyée sur la peau, et à maintenir la crème entre la lentille et la peau.

Les moyens de recueil et de concentration sont réalisés par des cavités 31, 32, 33 et 35 ménagées dans la paroi de la lentille, et réparties sensiblement sur toute la surface de la lentille.

Les cavités 31, 32, 33 et 35 pourraient être réalisées identiques, c'est-à-dire présentant les mêmes formes et les mêmes dimensions.

Dans le cadre du mode de réalisation qui est décrit, les cavités sont réalisées de formes différentes.

Elles présentent également des profondeurs différentes. De façon générale, on prévoit que la profondeur des cavités soit comprise entre 0,1 et 1 mm.

Dans le cadre particulier de ce mode de réalisation, les cavités 31, 33 et 35 sont de section ronde tandis que les cavités 32 sont de section ovoïdale.

Par ailleurs, les cavités 31, 32, 33 et 35 présentent des dimensions différentes : en effet, comme on peut le constater sur les figures 5 à 7, les cavités 31, 33 et 35 présentent un diamètre croissant du centre de la lentille 29 vers son bord.

De plus, les cavités 31, 32, 33 et 35 présentent des profondeurs différentes :
les cavités 31 présentent une profondeur de 0,5 mm, les cavités 33 présentent une profondeur de 0,9 mm et les cavités 35 et 32 présentent une profondeur de 0,1 mm.

De telles différences de profondeur permettent de concentrer davantage la crème au voisinage du centre de la lentille 29, et plus particulièrement dans une zone où la lentille est davantage appliquée contre la peau.

Les dimensions et profondeurs des cavités peuvent varier en fonction du type de produit à appliquer, notamment en fonction de sa viscosité.

Les figures 9 à 12 montrent encore d'autres modes de réalisations d'une tête d'application 3 du dispositif selon l'invention.

Ces têtes d'applications comportent en particulier des parties actives destinées au massage en plus de l'application de produit cosmétique.

Les dispositifs représentés sur les figures 9 à 12 sont réalisés de manière sensiblement identique à ceux des exemples de réalisation exposés ci-avant, mais présentent des parties actives de tête d'application différentes suivant les massages auxquels elles sont destinées.

La tête d'application montrée en figures 9 et 10 comporte une partie active 37 réalisée sous la forme d'une lentille courbe dont les bords sont clipsés sur le contour circulaire du méplat 15 du pied 13. Il devra être compris que ce mode de réalisation n'est pas limitatif et que la tête pourrait être réalisée en une seule pièce par moulage.

La lentille courbe 37 présente une ouverture 38 ménagée au travers sa parois, l'ouverture 38 étant réalisée sensiblement excentrée.

Des doigts de massage souples 39, de forme cylindrique, présentent une extrémité plate ou arrondie et se dressent de la surface de la lentille. Les doigts 39 sont sensiblement uniformément répartis sur toute la surface de la lentille 37.

Les doigts souples 39 peuvent être réalisés en silicone, par exemple, en SEBS (« Styrène Ethylène Butylène Styrène »), EPDM (« Ethylène Propylène Diène Monomère »), polyuréthane, PVC souple ou en toute autre matière souple acceptable et connue de l'homme du métier pour une application de produit cosmétique ou d'hygiène.

Les doigts souples 39 peuvent être réalisés par surmoulage sur la lentille 37, ou bien par bi injection de matière, ou bien encore par assemblage.

Les doigts souples 39 présentent un diamètre sensiblement de 1 à 3 mm et une hauteur sensiblement de 1 à 5 mm.

Comme on peut le voir sur la figure 10, les doigts souples 39 s'érigent suivant une direction sensiblement perpendiculaire à la surface de la lentille 37 de la tête d'application.

Ce mode de réalisation permet de réaliser un massage de même vigueur suivant toutes les directions, les doigts souples se pliant suivant la direction du mouvement donné à la tête d'application.

La tête d'application représentée sur la figure 11 permet de réaliser un massage plus doux.

Elle présente une partie active en forme de lentille courbe 41 qui présente une ouverture de délivrance de produit 43.

La lentille 41 comporte sur sa surface des éléments saillants 45 qui présentent chacun une forme sensiblement de dôme.

Les dômes 45 sont réalisés en étant venus de matière avec la lentille 41 de la tête d'application. Ils peuvent être souples ou rigides.

Dans le cadre du mode de réalisation exposé, les dômes 45 sont réalisés rigides pour permettre un massage doux et gratter en douceur la peau.

Les dômes 45 sont réalisées sensiblement identiques, et sont répartis uniformément sur toute la surface de la lentille 41.

Ils présentent un diamètre sensiblement de 1 à 8 mm et une hauteur sensiblement de 0,3 à 5 mm.

La tête d'application du dispositif illustré en figure 12 permet un massage plus énergique que celui obtenu avec les têtes d'application des figures 9 à 11.

La tête d'application présente une partie active en forme de lentille 47 présentant une ouverture traversante 49 excentrée permettant la délivrance d'un produit cosmétique à appliquer sur une peau.

La lentille 47 présente des éléments saillants qui sont réalisés sous la forme de pétales 51, et qui sont disposés suivant des cercles concentriques autour de l'ouverture 49.

Les pétales sont des demi disques solidaires par leur tranche plane de la surface de la lentille 47 suivant une direction tangente à un cercle concentrique.

Les pétales 51 peuvent être réalisés souples en silicone, par exemple, en SEBS (« Styrène Ethylène Butylène Styrène »), EPDM (« Ethylène Propylène Diène Monomère »), polyuréthane, PVC souple, ou rigides, en matières telles que celles citées précédemment dans lesquelles la tête d'application peut être réalisée.

Les pétales souples 51 peuvent être surmoulés sur la lentille 37 mais sont de préférence réalisés en une seule pièce avec la partie active en forme de lentille 47.

Une telle lentille 47 permet un massage plus énergique que celui procuré par les lentilles 37 et 41, car les pétales disposés en cercles s'opposent de manière systématique au mouvement que l'utilisateur donne à la tête d'application, dans toutes les directions.

Il va maintenant être fait référence aux figures 13 à 16 illustrant un autre mode de réalisation, suivant lequel une tête d'application 53, et plus particulièrement, le support de sa partie active, est monté pivotant pour orienter la partie active suivant le souhait de l'utilisateur.

Les figures 13 à 16 illustrent uniquement une tête d'application 53 comportant une base 9 permettant la fixation de la tête 53 sur un réservoir, et une partie active 55.

La partie active 55 est sensiblement plate ou à tout le moins de forme lenticulaire, et s'inscrit dans un plan P représenté schématiquement en figures 14, 15 et 16.

La partie active 55 est reliée à la base 9 au moyen d'un pied articulé 57.

Le pied articulé 57 comporte deux éléments.

Un premier élément de pied 59 est fixé à la base 9.

Un second élément de pied 61, auquel est fixée la partie active 55 et qui forme support pour cette dernière, est monté pivotant sur le premier élément de pied 59.

Pour ce faire, le second élément de pied formant support comporte un bras 63 monté libre en rotation dans une cavité borgne de forme cylindrique (non représentée) qui est ménagée dans le premier élément de pied 59.

Le bras 63 est orienté suivant une direction sensiblement perpendiculaire à l'axe Z' de la tête d'application 53, l'axe Z' étant confondu avec l'axe Z du réservoir quand la tête d'application 53 est fixée dessus.

Le bras 63 comporte en son centre un canal d'alimentation (ou d'amenée) de produit cosmétique, selon un axe perpendiculaire à l'axe Z. Ce canal est en communication avec un autre canal dans la même pièce, d'axe perpendiculaire au plan P, débouchant sur la surface d'application. Une fois monté, ce canal rentre en communication avec le canal d'amenée du produit, pratiqué dans le pied 59 de la base 9.

La figure 14 montre la partie active de la tête d'application suivant une première position, dite position de « fermeture du capot ». Quand la partie active de la tête est orientée suivant cette position, le capuchon de protection 5 peut être positionné sur la tête d'application et fermer le dispositif.

Dans cette position de fermeture, le plan P dans lequel s'inscrit la partie active de la tête d'application est orienté suivant un angle α sensiblement de 20° par rapport à l'axe Z' de la tête d'application 53 (ou par rapport à l'axe Z du réservoir quand la tête 53 est fixée dessus).

La figure 15 montre une seconde position que peut prendre la partie active 53 montée pivotante sur la base 9.

Suivant cette seconde position, la partie active 53 s'inscrit sensiblement dans un plan qui est orienté suivant une direction formant sensiblement un angle droit γ avec l'axe Z' de la tête d'application 53 (ou par rapport à l'axe Z du réservoir quand la tête 53 est fixée dessus).

La figure 16 montre enfin une position dite « extrême » suivant laquelle la partie active 55 de la tête d'application peut être disposée. Suivant cette dernière position extrême, le plan P dans lequel s'inscrit sensiblement la partie active 53 forme un angle δ sensiblement de 30° avec l'axe Z' de la tête 53.

Ainsi, comme on peut le comprendre de la description qui précède, grâce au pied articulé 57, la partie active 55 de la tête 53 peut s'orienter suivant toutes les directions comprises dans un arc de cercle ayant pour centre l'axe de rotation du bras 63, et pour limites, d'une part, un premier angle sensiblement de 20° formé entre le plan P et l'axe Z', dans la position de la partie active dite « de fermeture du capot », et d'autre part un angle sensiblement de 30° avec l'axe Z' dans la position de la partie active dite « extrême ».

Autrement dit, la partie active 55 de la tête d'application 53 est libre en rotation suivant un angle de 310° autour de l'axe de rotation du bras 63, et peut s'orienter suivant toutes les directions comprise entre la position dite « de fermeture du capot » et celle dite « extrême ».

Il ressort de ce qui précède que l'inclinaison de la partie active de la tête d'application par rapport à l'axe du réservoir constitue une solution particulièrement ergonomique pour appliquer un produit sur la peau. De plus, cette inclinaison permet de conserver à la partie active une surface de bonnes dimensions tout en lui permettant de se loger dans le capuchon. A titre d'exemple, dans le cadre d'une partie active et d'une section de capuchon circulaires, le diamètre de la partie active peut être supérieur au diamètre du capuchon dans le rapport de V2 pour une inclinaison à 45°.

Au regard de la description qui précède, il devra être entendu que le dispositif peut être réalisé de sorte que les têtes d'applications, ou à tout le moins les parties actives, soient interchangeables sans toutefois sortir du cadre de l'invention.

Il devra également être entendu que l'invention ne se limite pas aux modes de réalisation spécifiquement décrits. Notamment, le réservoir pourrait être réalisé différemment, par exemple avec une section ronde, une section carrée, en matériau rigide, sous une forme différente que celle d'un tube pincé à une extrémité.

Le matériau rigide pourrait, par exemple, consister en du polyéthylène haute ou basse densité, polypropylène, en du polyéthylène téréphtalate, en polychlorure de vinyle, en polyamide, en verre, en aluminium, en fer, en acier ou même en un assemblage de plusieurs couches de différents matériaux, sans que cette liste soit exhaustive.

## Revendications

1. Dispositif de délivrance d'un produit comportant un réservoir (1) pour ledit produit, une tête d'application (3) montée sur le réservoir (1) et un capuchon (5) de protection amovible apte, en position de fermeture, à coiffer ladite tête (3), sensiblement dans le prolongement des parois dudit réservoir (1),
**caractérisé en ce que** ladite tête d'application (3) comporte une partie active (11 ; 29 ; 37 ; 41 ; 47) ayant en plan un encombrement au moins égal à la section transversale interne du capuchon, et un support auquel est fixée ladite partie active et qui est orienté par rapport à l'axe du réservoir suivant au moins une direction (D) telle que ladite partie active et ledit support sont accueillis entièrement dans le capuchon en position de fermeture.

2. Dispositif selon la revendication 1, **caractérisé en ce que** ladite partie active de la tête est orientée suivant un plan parallèle à une droite passant par deux points du réservoir et appartenant au même plan de section, lesdits deux points étant ceux qui sont les plus éloignés l'un de l'autre parmi tous les points du réservoir appartenant au même plan de section.

3. Dispositif selon la revendication 1 ou 2, **caractérisé en ce que** la partie active (11 ; 29 ; 37 ; 41 ; 47) est orientée suivant un angle compris entre 5° et 90° par rapport à l'axe (Z) du réservoir.

4. Dispositif selon la revendication 1, 2 ou 3, **caractérisé en ce que** la tête d'application (3) comporte des moyens d'ouverture et de fermeture d'un passage d'amené du produit du réservoir vers la partie active (11 ; 29 ; 37 ; 41 ; 47).

5. Dispositif selon l'une quelconque des revendications 1 à 4, **caractérisé en ce que** la partie active (11 ; 29 ; 37 ; 41 ; 47) est montée amovible sur le support de la tête d'application (3).

6. Dispositif selon la revendication 5, **caractérisé en ce que** la partie active (11 ; 29 ; 37 ; 41 ; 47) présente une forme à symétrie de révolution autour de son axe.

7. Dispositif selon l'une quelconque des revendications précédentes, **caractérisé en ce que** la partie active (11) comporte une mousse (21).

8. Dispositif selon l'une quelconque des revendications 1 à 6, **caractérisé en ce que** la partie active (29) comporte des moyens (31 ; 32 ; 33 ; 35) de recueil et de concentration du produit délivré à appliquer.

9. Dispositif selon la revendication 8, **caractérisé en ce que** les moyens (31 ; 32 ; 33 ; 35) de recueil et de concentration comportent au moins une cavité ménagée dans la paroi de la partie active de la tête d'application.

10. Dispositif selon l'une quelconque des revendications 1 à 6, **caractérisé en ce que** la partie active (37 ; 41 ; 47) comporte des moyens de massage.

11. Dispositif selon la revendication 10, **caractérisé en ce que** les moyens de massage comportent des doigts souples orientés suivant une direction sensiblement perpendiculaire à la surface de la partie active (37) de la tête d'application (3).

12. Dispositif selon la revendication 10, **caractérisé en ce que** les moyens de massage comportent des pétales souples disposés suivant des cercles concentriques autour d'une ouverture de délivrance (49) du produit, ménagée dans la partie active (47) de la tête d'application (3).

13. Dispositif selon l'une quelconque des revendications précédentes, **caractérisé en ce que** le support de ladite partie active de la tête d'application est monté pivotant sur une base de fixation de la tête sur le réservoir.

14. Dispositif selon la revendication 13, **caractérisée en ce que** le support de la partie active est monté pivotant autour d'un axe sensiblement perpendiculaire à l'axe du réservoir et **en ce que** la partie active est orientable suivant une direction dont l'angle varie sensiblement entre 20° et 330° autour dudit axe.
